# EUROPÄISCHE PATENTSCHRIFT

(11) **EP 2 092 099 B1**
(45) Veröffentlichungstag und Bekanntmachung des Hinweises auf die Patenterteilung: **13.04.2016**
(21) Anmeldenummer: 07816198.1
(22) Anmeldetag: 19.10.2007
(51) Int. Cl.: D04B 21/20

(54) **GEWIRKTES BAND UND SEINE VERWENDUNG**
KNITTED RIBBON AND ITS USE
BANDE TRICOTÉE ET SON UTILISATION

(30) Priorität: 19.10.2006 WO PCT/CH2006/000584
(43) Veröffentlichungstag der Anmeldung: 26.08.2009
(73) Patentinhaber: Textilma AG, 6362 Stansstad (CH)
(72) Erfinder: HIGGINS, Boyd, 5073 Gipf-Oberfrick (CH); WIDMER, Mario, 5027 Herznach (CH); ANTROPOW, Konstantin, 79540 Lörrach (DE)
(74) Vertreter: Schmauder & Partner AG Patent- & Markenanwälte VSP
(86) Internationale Anmeldenummer: PCT/CH2007/000515
(87) Internationale Veröffentlichungsnummer: WO 2008/046240

(56) Entgegenhaltungen:
- DD-A- 121 808
- DE-A1- 10 260 694
- FR-A- 2 244 853

## Beschreibung

### Technisches Gebiet

Die Erfindung betrifft ein gewirktes Band gemäss dem Oberbegriff des Anspruches 1 und seine Verwendung gemäss Anspruch 7 zur Versteifung von Hohlkörpern.

### Stand der Technik

Gewirkte Bänder der eingangs genannten Art sind beispielsweise aus der DE 102 60 694 A bekannt. Das gewirkte Band weist mindestens zwei Bandteile auf, die durch mindestens einen in wiederholte Schlaufen gelegten Schussfaden miteinander verbunden sind. Im Bindungsbereich ist ein lösbarer Trennfaden angeordnet, nach dessen Entfernung das gewirkte Band zwischen den Bandteilen ausgedünnt ist und die Bandteile nur noch über die Schussfäden miteinander verbunden sind. Der Abstand zwischen den Bandteilen hat sich praktisch nicht verändert. Die Ausdünnung dient zur Verbesserung der Trageigenschaften und der Atmungsaktivität des als Verbandsmaterial dienenden Bandes.

Die US 3 570 482 beschreibt ebenfalls ein gewirktes Band für medizinische Zwecke, das bereichsweise zwischen Maschenstäbchen hin- und hergehende Schussfäden aufweist, die mechanisch oder durch Lösungsmittel trennbar und ausziehbar sind, um das Band in getrennte Bandteile zu unterteilen.

Die FR-A-2 244 853 zeigt ein Band der im Oberbegriff des Anspruches 1 angegebenen Art, jedoch sind die Schlaufenköpfe der Schussfadenschlaufen an den Bandteilen nicht lösbar und nicht ausstreckbar angeordnet.

Bei Hohlkörpern, wie beispielsweise Säcken aus flexiblem Material, wie beispielsweise Papier oder Textilmaterial, besteht das Problem, dass sie, insbesondere wenn sie mit Schüttmaterial gefüllt sind, keine stabile Form einnehmen, sondern sich ausbauchen. Dementsprechend sind gefüllte Säcke schlecht zu lagern und benötigen relativ viel Platz dafür.

### Darstellung der Erfindung

Aufgabe der Erfindung ist es, ein gewirktes Band anzugeben, welches nach der Herstellung auf eine grössere Breite gebracht werden kann und geeignet ist, die genannten Probleme zu lösen.

Diese Aufgabe wird gelöst:
a) durch ein gewirktes Band gemäss Anspruch 1; und
b) die Verwendung des gewirkten Bandes zur Versteifung von Hohlkörpern aus flexiblem Material gemäss Anspruch 7.

Dadurch, dass das gewirkte Band mindestens zwei gewirkte Bandteile aufweist, die durch mindestens einen in wiederholte Schlaufen gelegten, fortlaufenden Schussfaden miteinander verbunden sind, wobei der Schussfaden in von Bandteil zu Bandteil wechselnden Befestigungsabschnitten in den jeweiligen Bandteil fest eingebunden ist und in Trennabschnitten zwischen diesen Befestigungsabschnitten in Schlaufen zwischen den Bandteilen hin- und hergeführt ist, wobei die Schlaufenköpfe an den Bandteilen lösbar und ausstreckbar angeordnet sind, wird ein gewirktes Band zur Verfügung gestellt, das relativ kompakt, das heisst insbesondere mit geringer Breite auf einer Bandwirkmaschine hergestellt werden kann. Dieses Band lässt sich zur weiteren Verwendung beispielsweise als Stabilisierungsband auf eine grössere Breite auseinander ziehen, wobei nur die lösbaren und ausstreckbaren Schlaufenköpfe an den Bandteilen freigegeben und gestreckt werden. Die gestreckten Schussfadenteile ermöglichen eine Stabilisierung in deren Längsrichtung.

Das ausgezogene, gewirkte Band, das heisst also mit den ausgestreckten Schlaufenköpfen der Schussfadenschlaufen dient vorzugsweise zur Stabilisierung von Hohlkörpern aus flexiblem Material. Hierzu werden die Bandteile parallel zu einer Eckfalte in einen Hohlkörper eingebracht und an dessen Seitenwänden befestigt. Damit wird die Eckform des Hohlkörpers stabilisiert, sodass der Hohlkörper auch dann, wenn er beispielsweise mit Schüttgut gefüllt ist, im Wesentlichen seine bestimmungsgemässe Form beibehalten kann. Die Versteifung des Hohlkörpers durch das Band verhindert ein Ausbuchten der Seitenwände. Ein solcher Hohlkörper ist auch in gefülltem Zustand relativ stabil und kann so Platz sparend gelagert werden. Diese Ausbildung ermöglicht es sogar, dass solche Hohlkörper in gefülltem Zustand auch übereinander gestapelt werden können.

### Kurze Beschreibung der Zeichnungen

Ausführungsbeispiele der Erfindung werden nachfolgend anhand der Zeichnungen näher beschrieben, dabei zeigen:
- Figur 1: ein gewirktes Band mit innen liegenden Maschenstäbchen für die Schlaufenköpfe, im Ausschnitt und in Draufsicht;
- Figur 2: ein gewirktes Band mit aussen liegenden Maschenstäbchen für die Schlaufenköpfe, im Ausschnitt und in Draufsicht;
- Figur 3: ein gewirktes Band mit über die Bandkanten vorstehenden Schlaufenköpfe, im Ausschnitt und in Draufsicht;
- Figur 4: das Band der Figur 1 mit teilweise ausgestreckten Schussfadenschlaufen; und
- Figur 5: einen mit Bändern der Figuren 1 bis 4 verstärkten Hohlkörper in schaubildlicher Darstellung.

### Wege zur Ausführung der Erfindung

Das in den Figuren 1 bis 5 gezeigte gewirkte Band 2 besteht aus mindestens zwei gewirkten Bandteilen 4, 6, die über einen Schussfaden 8 miteinander verbunden sind. Der Schussfaden 8 ist in von Bandteil 4 zu Bandteil 6 wechselnden Befestigungsabschnitten 10 in den jeweiligen Bandteilen 4,6 fest eingebunden. Hierzu verläuft der Schussfaden 8 in Schussfadenschlaufen 12, die vorzugsweise über die ganze Breite der Bandteile 4, 6 reichen. Der Schussfaden wird hierzu in einer Maschenreihe 14 eingelegt und in der nächsten Maschenreihe 16 zurückgeführt. Zwischen diesen Befestigungsabschnitten 10 verläuft der Schussfaden 8 in Trennabschnitten 18, in denen Schussfadenschlaufen 20 zwischen den Bandteilen 4,6 hin- und hergehen, wobei die Schlaufenköpfe 22 an den Bandteilen 4, 6 von diesen lösbar und ausstreckbar angeordnet sind.

Gemäss den Ausführungsbeispielen der Figuren 1 und 2 sind die ausstreckbaren Schlaufenköpfe 22 jeweils in Maschen 24 mindestens eines Maschenstäbchens 26a,26b gehalten. Die Maschenstäbchen 26a,26b weisen eine leicht aufziehbare Legung auf, so dass sie zum Lösen und Strecken der Schlaufenköpfe 22 aufgezogen und damit entfernt werden können. Gemäss Figur 1 ist das aufziehbare Maschenstäbchen 26a jeweils auf der Innenseite der Bandteile und gemäss Figur 2 ist das Maschenstäbchen 26b auf der Aussenseite der Bandteile angeordnet.

Die Figur 3 zeigt eine weitere Ausführungsform des Bandes, bei der die lösbaren und ausstreckbaren Schlaufenköpfe 22a über die Breite des Bandes bzw. der Bandteile 4,6 hinausgehend angeordnet sind. Bei der Herstellung werden die Schlaufenköpfe 22a der Schussfadenschlaufen mittels Stecher 27 am Zurückziehen solange gehindert bis sie durch das Abschlagen der Maschenreihen gehalten sind. Diese Ausführungsform ist besonders bevorzugt, da nach Fertigstellung des Bandes die Schlaufenköpfe 22a zum Lösen und Strecken einfach aus den jeweiligen Bandteilen 4,6 herausgezogen werden können. In diesem Falle sind keine aufziehbaren Maschenstäbchen erforderlich.

Das Band ist in der RR-Gewirktechnik hergestellt.

Das Band kann so in relativ schmaler Form, beispielsweise in einer Breite von 9 cm, hergestellt werden und lässt sich dann, wie aus Figur 4 im oberen Teil hervorgeht, auf eine Breite von beispielsweise 50 cm durch Strecken der Schlaufenköpfe 22,22a ausziehen, die ein Mehrfaches der ursprünglichen Breite betragen kann. Dabei werden die lockeren Maschenstäbchen 26a,26b aufgezogen und entfernt, so dass die Schlaufenköpfe 22 frei sind und gestreckt bzw. aus den Bandteilen 4 und 6 ausgezogen und gestreckt werden können. Bei der Ausführungsform der Figur 3 ist ein Aufziehen eines Maschenstäbchens nicht erforderlich und die ausstreckbaren Schlaufenköpfe 22a können sofort aus den Bandteilen ausgezogen werden.

Das so hergestellte gewirkte Band kann dann als Versteifung 28 in einem Hohlkörper 30 angeordnet werden, wie aus Figur 5 hervorgeht. Hierzu wird das Band über Eckfalten 32 des Hohlkörpers 30 mit gestreckten Schussfäden 8 im Hohlkörper angeordnet, wobei die Bandteile 4,6 parallel zur Eckfalte 32 an den Seitenwänden 34, 36 des Hohlkörpers 30 befestigt werden. Dieses Befestigen kann beispielsweise durch Vernähen oder durch Verkleben der Bandteile 4, 6 mit den Seitenwänden 34, 36 des Hohlkörpers 30 erfolgen. Das gewirkte Band 2 verleiht dem Hohlkörper eine ausserordentliche Versteifung, ohne dabei das Füllen mit Schüttgütern, wie beispielsweise Mehl, Zucker, Körner und dergleichen zu behindern. Der so versteifte Hohlkörper lässt sich Platz sparend lagern und gegebenenfalls stapeln.

Das in den Figuren 1 bis 3 gezeigte gewirkte Band 2 kann auch noch weitere Bandteile aufweisen, die jeweils mit Schussfäden in der genannten Art miteinander verbunden sind, sodass beispielsweise ein Gesamtgebilde mit fünf Bandteilen und vier Schussfadenbereichen hergestellt werden kann. Ein solches Band kann als einteiliges Gebilde zur Versteifung eines Hohlkörpers der in Figur 5 genannten Art verwendet werden, wenn die gestreckte Länge der Schussfäden und die Breite der Bandteile auf die Grösse und.Form des Hohlkörpers abgestimmt sind.

### Bezugszeichenliste

- 2: gewirktes Band
- 4: Bandteil
- 6: Bandteil
- 8: Schussfaden
- 10: Befestigungsabschnitt
- 12: Schussfadenschlaufen
- 14: Maschenreihe
- 16: Maschenreihe
- 18: Trennabschnitt
- 20: Schussfadenschlaufe
- 22: Schlaufenkopf
- 22a: Schlaufenkopf
- 24: Masche
- 26a: Maschenstäbchen
- 26b: Maschenstäbchen
- 27: Stecher
- 28: Versteifung
- 30: Hohlkörper
- 32: Eckfalte
- 34: Seitenwand
- 36: Seitenwand

## Patentansprüche

1. Gewirktes Band mit mindestens zwei gewirkten Bandteilen (4, 6), die durch mindestens einen in wiederholte Schlaufen (12,20) gelegten, fortlaufenden Schussfaden (8) miteinander verbunden sind, wobei der Schussfaden (8) in von Bandteil (4) zu Bandteil (6) wechselnden Befestigungsabschnitten (10) in den jeweiligen Bandteil (4, 6) fest eingebunden ist und in dazwischen liegenden Trennabschnitten (18) in Schussfadenschlaufen (20) zwischen den Bandteilen (4, 6) hin- und hergehend geführt ist, **dadurch gekennzeichnet, dass** die Schlaufenköpfe (22,22a) der Schussfadenschlaufen (20) an den Bandteilen (4,6) lösbar und ausstreckbar angeordnet sind.

2. Gewirktes Band nach Anspruch 1, **dadurch gekennzeichnet, dass** die Schussfadenschlaufen (12) in den Befestigungsabschnitten (10) über die ganze Breite des jeweiligen Bandteiles (4, 6) verlaufen.

3. Gewirktes Band nach Anspruch 1 oder 2, **dadurch gekennzeichnet, dass** die ausstreckbaren Schlaufenköpfe (22) der Schussfadenschlaufen (20) in den Trennabschnitten (18) mittels zumindest eines Maschenstäbchens (26a,26b) aus einem Kettfaden gehalten sind, dessen Legung aufziehbar ist.

4. Gewirktes Band nach Anspruch 3, **dadurch gekennzeichnet, dass** das aufziehbare Maschenstäbchen (26a) jeweils auf der Innenseite des Bandteiles liegt.

5. Gewirktes Band nach Anspruch 3, **dadurch gekennzeichnet, dass** das aufziehbare Maschenstäbchen (26b) jeweils auf der Aussenseite des Bandteiles liegt.

6. Gewirktes Band nach einem der Ansprüche 1 bis 2, **dadurch gekennzeichnet, dass** die ausstreckbaren Schlaufenköpfe (22a) über die Breite des jeweiligen Bandteiles (4, 6) hinausgehend angeordnet sind.

7. Verwendung des Bandes nach einem der Ansprüche 1 bis 6, zur Versteifung (28) von Hohlkörpern (30) aus flexiblem Material, wobei man das Band (2) durch Lösen und Ausstrecken der ausstreckbaren Schlaufenköpfe (22) aus den Bandteilen (4,6) verbreitert und dann das Band (2) über Eckfalten (32) des Hohlkörpers (30) mit gestreckten Schussfadenabschnitten im Hohlköper (30) anordnet und die Bandteile (4,6) parallel zur Eckfalte (32) mit den an die Eckfalte angrenzenden Seitenwänden (34,36) des Hohlkörpers (30) verbindet.

## Claims

1. A knitted ribbon with at least two knitted ribbon parts (4, 6) which are connected to one another by means of at least one continuous weft thread (8) laid in repeated loops (12, 20), wherein the weft thread (8) is tied firmly into the respective ribbon part (4, 6) in fastening portions (10) alternating from ribbon part (4) to ribbon part (6) and, in separating portions (18) lying between them, is led back and forth between the ribbon parts (4, 6) in weft thread loops (20), **characterized in that** the loop heads (22, 22a) of the weft thread loops (20) being arranged on the ribbon parts (4, 6) so as to be capable of being released and of being stretched out.

2. The knitted ribbon as claimed in claim 1, **characterized in that** the weft thread loops (12) run over the entire width of the respective ribbon part (4, 6) in the fastening portions (10).

3. The knitted ribbon as claimed in claim 1 or 2, **characterized in that** the stretch-out loop heads (22) of the weft thread loops (20) are held, in the separating portions (18), by means of at least one stitch wale (26a, 26b) consisting of a warp thread, the lay of which can be pulled open.

4. The knitted ribbon as claimed in claim 3, **characterized in that** the pull-open stitch wale (26a) lies in each case on the inside of the ribbon part.

5. The knitted ribbon as claimed in claim 3, **characterized in that** the pull-open stitch wale (26b) lies in each case on the outside of the ribbon part.

6. The knitted ribbon as claimed in either one of claims 1 and 2, **characterized in that** the stretch-out loop heads (22a) are arranged so as to extend beyond the width of the respective ribbon part (4, 6).

7. The use of the ribbon as claimed in one of claims 1 to 6 for the reinforcement (28) of hollow bodies (30) consisting of flexible material, the ribbon (2) being widened by the stretch-out loop heads (22) being released and stretched out from the ribbon parts (4, 6), and the ribbon (2) then being arranged in the hollow body (30) across corner folds (32) of the hollow body (30) with stretched loop thread portions, and the ribbon parts (4, 6) being connected, parallel to the corner fold (32), to the side walls (34, 36) of the hollow body (30) which are adjacent to the corner fold.

## Revendications

1. Bande tricotée comprenant au moins deux parties de bande tricotée (4, 6) qui sont reliées entre elles par au moins un fil de trame (8) continu appliqué selon une répétition de boucles (12, 20), le fil de trame (8) étant solidement incorporé dans chaque partie de bande (4,6) par des segments de fixation (10) s'alternant de partie de bande (4) à partie de bande (6), et étant dirigé en va et vient dans des segments de séparation (18) intercalés entre celles-ci selon des boucles de fil de trame (20),
**caractérisée en ce que**
les têtes de boucle (22, 22a) des boucles de fil de trame (20) sont disposées sur les parties de bande (4, 6) en étant amovibles et déconnectables.

2. Bande tricotée conforme à la revendication 1,
**caractérisée en ce que**
les boucles du fil de trame (12) s'étendent dans les segments de fixation (10) sur la totalité de la largeur de chacune des parties de bande (4, 6).

3. Bande tricotée conforme à la revendication 1 ou 2,
**caractérisée en ce que**
les têtes de boucles déconnectables (22) des boucles de fil de trame (20) sont maintenues dans les segments de séparation (18) au moyen d'au moins une colonne de mailles (26a, 26b) d'un fil de chaîne, dont la position peut être étirée.

4. Bande tricotée conforme à la revendication 3,
**caractérisée en ce que**
la colonne de mailles étirable (26a) est respectivement située sur la face interne de la partie de bande.

5. Bande tricotée conforme à la revendication 3,
**caractérisée en ce que**
la colonne de mailles étirable (26b) est respectivement située sur la face externe de la partie de bande.

6. Bande tricotée conforme à l'une des revendications 1 et 2,
**caractérisée en ce que**
les têtes de boucles déconnectables (22a) s'étendent au-delà de la largeur de chaque partie de bande (4, 6).

7. Utilisation de la bande conforme à l'une des revendications 1 à 6, pour la rigidification (28) de corps creux (30) en matériau flexible, selon laquelle on élargit la bande (2) en relâchant et déconnectant les têtes de boucles déconnectables (22) des parties de bande (4, 6), puis on positionne la bande (2) sur des coins (32) du corps creux (30), les segments de fil de trame étiré étant dans le corps creux (30) et on relie les parties de bande (4, 6) parallèlement aux coins (32) avec les parois latérales (34, 36) du corps creux (30) contigües au coin.
